# EUROPÄISCHE PATENTANMELDUNG

(11) **EP 4 656 542 A1**
(43) Veröffentlichungstag der Anmeldung: **03.12.2025**
(21) Anmeldenummer: 25179555.5
(22) Anmeldetag: 28.05.2025
(51) Int. Cl.: B65D 8/00, B65D 43/02

(54) **BAMBUSBEHÄLTER**

(30) Priorität: 31.05.2024 LU 103306
(71) Anmelder: Jubam GmbH, 14057 Berlin (DE)
(72) Erfinder: STEINHEUER, Niklas, 14057 Berlin (DE); SCHUBERT, Bruno, 14057 Berlin (DE)
(74) Vertreter: Paustian & Partner Patentanwälte mbB

(57) **Zusammenfassung**

Ein Bambusbehälter umfasst ein erstes Ende und ein zweites Ende, sowie eine Außenseite und einen Innenraum. Das erste Ende umfasst ein Bambusnodium und das zweite Ende ist offen und erlaubt Zugang zum Innenraum. Das zweite Ende umfasst eine Nut an der Außenseite. Die Nut unterteilt die Außenseite in zwei Bereiche, einen unteren Bereich, welcher das erste Ende umfasst und einen oberen Bereich, welcher das zweite Ende umfasst. Die Außenseite im oberen Bereich ist so bearbeitet, dass ein Außenquerschnitt eine definierte geometrische Form aufweist. Mit anderen Worten kann die Außenseite des Bambusbehälters im unteren Bereich unbearbeitet sein und der obere Bereich ist an der Außenseite bearbeitet, sodass ein definierter Außendurchmesser entsteht.

## Beschreibung

Die vorliegende Erfindung bezieht sich auf Verpackungen von fließfähigen Materialien. Insbesondere bezieht sich die vorliegende Erfindung auf einen Bambusbehälter und eine Bambusbehälteranordnung. Mit den Begriff Bambusbehälter ist ein Behälter gemeint, der zumindest zum Teil aus Bambus gefertigt ist.

Im Bereich von Verpackungen ist es eine der größten Bestrebungen die Nachhaltigkeit zu steigern. Ein Weg hierzu ist die Verwendung von Naturmaterialien mit möglichst wenig Verarbeitungsaufwand und Änderung (z.B. chemische Behandlungen zur Verwendung des Materials, etc.) dieser Naturmaterialien. Gattungsgemäße Verpackungen sind aus den Dokumenten KR102023064420A, KR202018001164U und KR102023056150A bekannt.

Die vorliegende Anmeldung hat es daher zur Aufgabe einen Bambusbehälter und eine Bambusbehälteranordnung bereit zu stellen, welche einen sehr hohen Anteil an Naturmaterialien aufweisen und einfach herzustellen, jedoch den Anforderungen des Handels mit Massenprodukten gewachsen sind.

Diese Aufgabe wird gelöst durch einen Bambusbehälter und eine Bambusbehälteranordnung gemäß den beigefügten unabhängigen Ansprüchen.

Nach einem Aspekt der vorliegenden Anmeldung umfasst ein Bambusbehälter ein erstes Ende und ein zweites Ende, sowie eine Außenseite und einen Innenraum. Das erste Ende umfasst ein Bambusnodium und das zweite Ende ist offen und erlaubt Zugang zum Innenraum. Das zweite Ende umfasst eine Nut an der Außenseite. Die Nut kann umlaufend sein. Die Nut unterteilt die Außenseite in zwei Bereiche, einen unteren Bereich, welcher das erste Ende umfasst und einen oberen Bereich, welcher das zweite Ende umfasst. Die Außenseite im oberen Bereich ist so bearbeitet, dass ein Außenquerschnitt eine definierte geometrische Form aufweist. Mit anderen Worten kann die Außenseite des Bambusbehälters im unteren Bereich unbearbeitet sein und der obere Bereich ist an der Außenseite bearbeitet, sodass ein definierter Außendurchmesser bzw. Querschnitt(sfläche) entsteht. Unter einem Bambusnodium versteht man die Trennwand, welche Bambus in seine charakteristischen Kammern unterteilt. Ein Bambusbehälter nach diesem Aspekt kann den Vorteil haben, dass die natürliche Struktur des Bambus genutzt wird, um einen Innenraum zu erhalten, der durch das Bambusnodium in diesem Bereich dicht ist.

Nach einem Aspekt der vorliegenden Anmeldung ist bei einem Bambusbehälter der Außenquerschnitt rund. Der Außenquerschnitt kann kreisrund sein. Dies kann den Vorteil haben, dass der Bambusbehälter kostengünstig und schnell gefertigt werden kann.

Nach einem Aspekt der vorliegenden Anmeldung ist die Außenseite eines Bambusbehälters im unteren Bereich bearbeitet. Dies kann den Vorteil haben, dass der Bambusbehälter einheitlich aussieht und leichter bedruckt werden kann.

Nach einem Aspekt der vorliegenden Anmeldung ist der Innenraum eines Bambusbehälters bearbeitet. Dies kann den Vorteil haben, dass dem Innenraum so ein definiertes Volumen zugeordnet werden kann.

Nach einem Aspekt der vorliegenden Anmeldung ist/sind der untere und/oder obere Bereich des Bambusbehälters an der Außenseite konkav bearbeitet. Dies kann den Vorteil haben, dass der Bambusbehälter leichter zu greifen ist. Dies gilt auch, wenn der obere Bereich durch einen Deckel überdeckt ist, da dieser Deckel verformbar sein kann und somit die konkave Außenseite des oberen Bereichs durch den Deckel hindurch gegriffen werden kann.

Nach einem Aspekt der vorliegenden Anmeldung ist der Innenraum eines Bambusbehälters beschichtet. Die Beschichtung kann nur in Teilbereichen sein. Weiter ist es möglich, dass die Außenseite beschichtet ist. Die Beschichtung kann nur in Teilbereichen sein (z.B. nur oberer oder unterer Bereich). Dies kann den Vorteil haben, dass der Bambus keinen Einfluss auf einen eingefüllten Inhalt haben kann.

Nach einem Aspekt der vorliegenden Anmeldung umfasst eine Bambusbehälteranordnung einen Bambusbehälter nach einem der vorhergehenden Aspekte. Weiterhin umfasst die Bambusbehälteranordnung einen Deckel, welcher dazu vorgesehen und geeignet ist den oberen Bereich zu überdecken und in die Nut einzugreifen. Dies kann den Vorteil haben, dass eine kostengünstige und nachhaltige Verpackung geschaffen wird. Das Eingreifen in die Nut kann vermittels einer Rille erfolgen.

Nach einem Aspekt der vorliegenden Anmeldung umfasst der Deckel einer Bambusbehälteranordnung an einer Oberseite eine verschließbare Öffnung. Die Oberseite ist flexibel und kann zum Dosieren eingedrückt werden. Dies kann den Vorteil haben, dass fließfähiger Inhalt der Bambusbehälteranordnung einfacher dosiert werden kann.

Nach einem Aspekt der vorliegenden Anmeldung umfasst der Deckel einer Bambusbehälteranordnung an einer Oberseite eine Druckstruktur. Die Druckstruktur kann ein abgegrenzter Bereich der Oberseite sein. Durch Druck auf die Druckstruktur wird die Oberseite verformt, z.B. in einem Verwendungszustand des Deckels eingedrückt, d.h. das Volumen des Innenraumes eines Behälters, der mit dem Deckel verschlossen ist, wird verkleinert. Dies kann den Vorteil haben, dass eine Dosierung mit der Bambusbehälteranordnung einfacher wird.

Einführend sei festgehalten, dass die in der Beschreibung gewählten Lageangaben, wie z.B. oben, unten, seitlich usw. auf die unmittelbar beschriebene sowie dargestellte Figur bezogen sind und es sind diese Lageangaben bei einer Lageänderung sinngemäß auf die neue Lage zu übertragen.

Zum besseren Verständnis der Erfindung wird diese anhand der nachfolgenden Figuren näher erläutert. Sie zeigen jeweils in vereinfachter schematischer Darstellung in
Figur 1 verschiedene Ansichten eines Bambusbehälters.
Figur 2 verschiedene Ansichten eines Deckels.
Figur 3 verschiedene Ansichten einer Bambusbehälteranordnung.

Unter Bezugnahme auf Fig. 1 werden drei verschiedene Ansichten eines Bambusbehälters 10 gezeigt. Eine Seitenansicht links in Fig. 1, eine Draufsicht in der Mitte von Fig. 1 und eine perspektivische Ansicht rechts in Fig. 1. Der Bambusbehälter 10 umfasst ein erstes Ende 11 und ein zweites Ende 12, sowie eine Außenseite 13 und einen Innenraum 14. Das erste Ende 11 umfasst ein Bambusnodium 15 und das zweite Ende 12 ist offen und erlaubt Zugang zum Innenraum 14. Das zweite Ende 12 umfasst hier eine umlaufende Nut 16 an der Außenseite. Das Merkmal der umlaufenden Nut ist optional, die Nut muss nicht durchgängig sein. Die Nut 16 unterteilt die Außenseite 13 in zwei Bereiche, einen unteren Bereich 18, welcher das erste Ende 11 umfasst und einen oberen Bereich 18, welcher das zweite Ende 12 umfasst. Die Außenseite 13 ist im oberen Bereich so bearbeitet, dass ein Außenquerschnitt 13 eine definierte geometrische Form aufweist. Wie in der Draufsicht am besten zu sehen, ist dies hier ein kreisrunder Außenquerschnitt 19.

Das Bambusnodium 15 schließt den Innenraum 14 nach unten hin dicht ab. Der Innenraum 14 ist bearbeitet (z.B. ausgedreht, ausgebohrt) um ein definiertes Volumen bereit zu stellen. Der obere Bereich 18 und der untere Bereich 17 sind ebenfalls an der Außenseite 17 bearbeitet und weisen beide wie gezeigt eine konkave Form auf. Die ist jedoch optional. Der untere Bereich kann unbearbeitet sein und es kommen auch Freiformen, konvexe oder zylindrische Formen für den oberen Abschnitt 18 und/oder unteren Abschnitt 17 in Betracht. Wenn der obere Abschnitt 18 eine bearbeitete Oberfläche, wie z.B. die dargestellte konkave Oberfläche aufweist, kann auch bei einem zumindest teilweisen Überdecken des oberen Abschnitts 18 durch einen Deckel 20 eine Bambusbehälteranordnung 30 besser gegriffen werden. Der Deckel 20 kann sich verformen und die konkave oder anderweitig bearbeite Oberfläche bzw. Außenseite des oberen Abschnitts 18 kann durch den Deckel 20 hindurch gegriffen werden, da sich der Deckel 20 beim Greifen verformen und zumindest teilweise an den oberen Abschnitt 18 anlegen kann.

Unter Bezugnahme auf Fig. 2 wird ein Deckel 20 in wieder drei verschiedenen Ansichten gezeigt. Oben links in Fig. 2 ist eine Seitenansicht, unten links eine Draufsicht und rechts eine perspektivische Ansicht. Der Deckel 20 ist napfförmig und weist eine Oberseite 21 auf und einen an dieser angeordneten wiederverschließbaren Verschluss 22. Dieser verschließt eine nicht gezeigte Öffnung (der Verschluss 22 füllt sie aus). In der Draufsicht ist die Kontur der Öffnung durch die gestrichelte Linie am Verschluss 22 erkennbar. Wie in der Seitenansicht zu sehen, steht der Verschluss 22 durch die Oberseite 21 hindurch. Die Oberseite 21 ist flexibel und kann eingedrückt werden, d.h. nach unten in der Ansicht oben links. Der Verschluss 22 ist an einer Druckstruktur 24 befestigt. Dies ist ein abgegrenzter (hier erhabener) Bereich der Oberseite 21. Mit der Druckstruktur 24 kann die Oberseite 21 besonders komfortabel verformt werden, da hier durch die Erhebung das Material der Oberseite 21, wie in der Seitenansicht zu sehen, dicker ist. Weiterhin umfasst der Deckel 20 eine umlaufende Rille 23 auf der Innenseite bzw. in der Napfform.

Unter Bezugnahme auf Fig. 3 wird eine Bambusbehälteranordnung 30 in wieder drei verschiedenen Ansichten gezeigt. Links in Fig. 3 ist eine Seitenansicht, in der Mitte eine Draufsicht und rechts eine perspektivische Ansicht. Die Bambusbehälteranordnung 30 ist eine Kombination des Bambusbehälters 10 und des Deckels 20. Der Deckel 20 ist so über den oberen Bereich 18 gestülpt (bedingt durch die Napfform), dass die Rille 23 in die Nut 16 eingreift. Dadurch, dass sowohl die Nut 16 als auch die Rille 23 umlaufend sind, wird ein guter Halt des Deckels 20 auf dem Bambusbehälter 10 sowie Dichtigkeit zwischen den beiden gewährleistet. Wie in der Seitenansicht zu sehen, entsteht im oberen Bereich 18 ein Hohlraum zwischen dem innen zylindrisch geformten Deckel 20 und der konkav geformten Außenseite 13 des oberen Bereichs 18. Dies begünstigt ein Verformen (Eindrücken) der Oberseite 21 vermittels der Druckstruktur 24, womit ein Inhalt des Bambusbehälters 20 leicht dosiert werden kann. Weiterhin kann die Bambusbehälteranordnung 30 damit besser gegriffen werden (siehe oben). Das Zusammenwirken eines flexiblen Deckels 20 und des (druck-)stabilen Bambusbehälters 10 -auch durch das Bambusnodium 15- begünstigt diesen Effekt der einfachen Dosierbarkeit.

Es sei an dieser Stelle bemerkt, dass die Erfindung nicht auf die dargestellte Offenbarung eingeschränkt ist, sondern Variationsmöglichkeiten aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnung sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Der Ordnung halber sei abschließend darauf hingewiesen, dass zum besseren Verständnis des Aufbaus Elemente teilweise unmaßstäblich und/oder vergrößert und/oder verkleinert dargestellt wurden. Die Figuren sind daher schematisch und wenn nicht explizit anders angegeben, können keine Größenbezüge aus ihnen abgeleitet werden. Gestrichelte Linien in den Figuren kennzeichnen wie üblich verdeckte Kanten.

### Bezugszeichenliste

- 10: Bambusbehälter
- 11: erstes Ende
- 12: zweites Ende
- 13: Außenseite
- 14: Innenraum
- 15: Bambusnodium
- 16: Nut
- 17: unterer Bereich
- 18: oberer Bereich
- 19: Außenquerschnitt
- 20: Deckel
- 21: Oberseite
- 22: Öffnung
- 23: Rille
- 24: Druckstruktur
- 30: Bambusbehälteranordnung

## Patentansprüche

1. Bambusbehälter (10) umfassend ein erstes Ende (11) und ein zweites Ende (12), sowie eine Außenseite (13) und einen Innenraum (14), wobei das erste Ende ein Bambusnodium (15) umfasst und das zweite Ende offen ist und Zugang zum Innenraum erlaubt, wobei das zweite Ende eine Nut (16) an der Außenseite umfasst, und wobei die Nut die Außenseite in zwei Bereiche unterteilt, einen unteren Bereich (17), welcher das erste Ende umfasst und einen oberen Bereich (18), welcher das zweite Ende umfasst, und wobei die Außenseite im oberen Bereich so bearbeitet ist, dass ein Außenquerschnitt (19) eine definierte geometrische Form aufweist.

2. Bambusbehälter (10) nach Anspruch 1, wobei der Außenquerschnitt (19) kreisrund ist.

3. Bambusbehälter (10) nach Anspruch 1 oder 2, wobei die Außenseite (13) im unteren Bereich (17) bearbeitet ist.

4. Bambusbehälter (10) nach einem der vorhergehenden Ansprüche, wobei der untere und/oder obere Bereich (17, 18) an der Außenseite (13) konkav bearbeitet ist/sind.

5. Bambusbehälter (10) nach einem der vorhergehenden Ansprüche, wobei der Innenraum (14) beschichtet ist.

6. Bambusbehälter (10) nach einem der vorhergehenden Ansprüche, wobei der Innenraum (14) bearbeitet ist.

7. Bambusbehälteranordnung (30), umfassend einen Bambusbehälter (10) nach einem der vorhergehenden Ansprüche, weiterhin umfassend einen Deckel (20) welcher dazu vorgesehen und geeignet ist den oberen Bereich (18) zu überdecken und in die Nut (16) einzugreifen.

8. Bambusbehälteranordnung (30) nach Anspruch 7, wobei der Deckel (20) an einer Oberseite (21) eine verschließbare Öffnung (22) umfasst, und wobei die Oberseite flexibel ist und zum Dosieren eingedrückt werden kann.

9. Bambusbehälteranordnung (30) nach Anspruch 7 oder 8, wobei der Deckel (19) an seiner Oberseite (21) eine Druckstruktur (24) aufweist.
